# EUROPÄISCHE PATENTSCHRIFT

(11) **EP 0 885 832 B1**
(45) Veröffentlichungstag und Bekanntmachung des Hinweises auf die Patenterteilung: **05.02.2003**
(21) Anmeldenummer: 98110448.2
(22) Anmeldetag: 08.06.1998
(51) Int. Cl.: B66B 29/06, B66B 23/02

(54) **Bodenabdeckung für eine Personenfördereinrichtung**
Floorplate for passenger conveying device
Plaque de couverture du sol pour un système de transport de passagers

(30) Priorität: 20.06.1997 EP 97810392
(43) Veröffentlichungstag der Anmeldung: 23.12.1998
(73) Patentinhaber: INVENTIO AG, CH-6052 Hergiswil (CH)
(72) Erfinder: Ulrich, Robert, 2460 Bruckneudorf (AT); Illedits, Thomas, 2491 Neufeld (AT)

(56) Entgegenhaltungen:
- DE-A- 4 336 037
- FR-A- 2 524 410
- GB-A- 2 244 464
- US-A- 5 372 231
- PATENT ABSTRACTS OF JAPAN vol. 016, no. 414 (M-1303), 2. September 1992 & JP 04 140298 A (MITSUBISHI DENKI BIRU TEKUNO SAABISU KK;OTHERS: 01), 14. Mai 1992

## Beschreibung

Die vorliegende Erfindung betrifft eine Bodenabdeckung bei einer Personenfördereinrichtung, beispielsweise beim oberen und unteren Ende einer Fahrtreppe oder an beiden Enden eines Fahrsteiges, welche die Oeffnung eines unterflur vorhandenen Raumes mit den technischen Einrichtungen der Personenfördereinrichtung hin zum umgebenden, begehbaren Fussboden mittels mindestens eines Deckelelements bündig verschliesst, mit dem die Oeffnung zwecks Zugang zu den technischen Einrichtungen freigelegt werden kann, wobei eine Einrichtung zum Abheben und Aufklappen der Bodenabdeckung vorhanden ist.

Die Anforderungen an eine solche Bodenabdeckung sind verschiedener Art. Die Bodenabdeckung muss, mit Sicherheitsreserve, den statischen und dynamischen Belastungen beim Betrieb der Fördereinrichtung standhalten, sie muss mit möglichst kleinen Fugen in und bündig mit der umgebenden Bodenfläche eingelassen sein und sie muss, zwecks Zugang zu den technischen Einrichtungen, möglichst leicht und sicher entfernt werden können.
Ferner soll die Bodenabdeckung beim Betreten und Begehen keine mechanischen Geräusche infolge schlechter Auflage und/oder horizontaler Verschiebung der Abdeckelemente verursachen.

Aus der Schrift JP-A-04140298 ist eine Bodenabdeckung bei einer Personenfördereinrichtung bekannt geworden, welche die Öffnung eines unterflur vorhandenen Raumes mit den technischen Einrichtungen verschliesst, wobei eine Einrichtung zum Öffnen und Schliessen der Bodenabdeckung vorhanden ist.

Die EP 0 661 229 offenbart einen mit den Konstruktionsteilen einer Personenfördereinrichtung verbundenen Winkelrahmen, welcher als Auflage für einen Bodendeckel dient. Für einen bündigen und fugenlosen Uebergang zum umgebenden Fussboden ist der Winkelrahmen mittels Schrauben und Muttern in der vertikalen und horizontalen Position verstellbar. Zur Dämpfung der Trittgeräusche beim Begehen des Bodendeckels ist die Auflagefläche des Winkelrahmens mit einem elastischen Profil belegt, wobei dieses elastische Profil unterseitig formschlüssig mit dem horizontalen Schenkel des Winkelprofils des Winkelrahmens verbunden ist.

Die Handhabung des in der Fig.1 gezeigten einstückigen Bodendeckels kann durch seine Grösse beim Entfernen und Wiedereinsetzen Mühe bereiten. Ferner sind einstückige Bodendeckel oft sehr schwer und übersteigen somit die vorgeschriebenen Gewichtslimiten für eine manuelle Handhabung.

Der Erfindung liegt die Aufgabe zugrunde, eine Bodenabdeckung zu schaffen, welche die vorgenannten Nachteile nicht aufweist, mit wenig Aufwand grosse Vorteile für eine erleichterte und sichere Handhabung bringt und eine Fehlbedienung weitgehend ausschliesst.

Eine weitere Aufgabe besteht darin, eine Bodenabdeckung zu schaffen, welche die Geräuschbildung beim Begehen derselben weitgehend dämpft.

Diese Aufgaben werden durch die im Anspruch 1 gekennzeichnete und beispielhaft in Beschreibung und Zeichnung dargestellte Erfindung gelöst.

Die Erfindung zeichnet sich u.a. dadurch aus, dass die Bodenabdeckung aus mehreren trennbaren, gegeneinander schallisolierten Elementen besteht, eine Einrichtung zum Handhaben der Bodenabdeckung aufweist, und durch eingefügte elastische Profile als Zwischenlage in den Trennstellen das Entstehen von Geräuschen beim Begehen der Bodenabdeckung vermeidet.

Vorteilhafte Weiterbildungen und Verbesserungen sind in den Unteransprüchen aufgeführt.

Das an der Längsseite eines Deckelelementes und am Winkelrahmen befestigte Mehrfachscharnier weist drei bewegliche Drehachsen auf, welche ein Herausheben, Seitwärtsschieben, Trennen und Hochklappen der Deckelelemente ermöglichen.

Durch eine verdeckte Einbauart des Mehrfachscharniers ist dessen Vorhandensein von aussen nicht sichtbar.

Das elastische Profil ist unverlierbar an einer Profillängsseite eingeklinkt und hat in etwa die Form eines griechischen Buchstabens Omega und kann vertikale und horizontale Stösse dämpfen.

Das elastische Profil in den Trennstellen dient zusätzlich als Abdichtung gegen eindringenden Schmutz.

Die Deckelelemente sind als stranggepresste Hohlprofile ausgebildet, wobei zwei oder mehrere zusammenpassende Profile mittels Pressfügung ein untrennbares Doppel-, bzw. Mehrfachprofil bilden.

Die Unterseite der Deckelelemente kann eine Strebe aufweisen, mittels welche die aufgeklappten Deckelelemente in dieser Lage gehalten werden gleichzeitig eine Absperrung bilden.

Die Erfindung wird im folgenden anhand eines Ausführungsbeispiels näher erläutert und in den Zeichnungen dargestellt, es zeigen
- Fig.1: eine Personenfördereinrichtung,
- Fig.2: einen Querschnitt durch die Bodenabdeckung,
- Fig.3: einen vergrösserten Querschnitt einer Trennstelle,
- Fig.4: einen vergrösserten Querschnitt der Klappeinrichtung,
- Fig.5: die Bodenabdeckung beim Herausheben,
- Fig.6: das Mehrfachscharnier beim Herausheben,
- Fig.7: die Bodenabdeckung beim Trennen vom Anschlusselement,
- Fig.8: die Bodenabdeckung beim Trennen der Elemente,
- Fig.9: die Bodenabdeckung im aufgeklappten Zustand,
- Fig.10: das Mehrfachscharnier im aufgeklappten Zustand und
- Fig.11: einen vergrösserten Querschnitt der zweiten Trennstelle mit Stangenscharnier.

In der Fig.1 ist eine Personenfördereinrichtung 1 in der beispielhaften Form einer Fahrtreppe dargestellt, welche am oberen und unteren Ende eine Plattform mit je einer Bodenabdeckung 2 aufweist. Die Balustradenendbögen sind mit 29 bezeichnet und ragen je teilweise über die Bodenabdeckungen 2.

Die in der Fig.2 im Querschnitt gezeigten einzelnen Elemente der Bodenabdeckung 2 weisen links ein Anschlusselement 5 auf, welches als Hohlprofil mit Querstegen ausgebildet ist und mit seiner sich verjüngenden linken Seite auf einer, zu einer Sicherheitseinrichtung gehörenden, Kammplatte 18 aufliegt und rechts in einer Trennstelle 6 endet. Die eingekreiste Trennstelle 6 ist ein mit A bezeichneter Bereich und in der nächsten Fig.3 vergrössert und mit weiteren Einzelheiten dargestellt. Das rechts anschliessende Deckelteil besteht aus einem oder mehreren Deckelelementen 4 und/oder 3, welche als rechteckige Hohlprofilen ausgebildet sind und welche mit einer Pressfügung 7 je an einer Längsseite miteinander untrennbar verbunden sind. Die linke Längsseite des Deckelelementes 3, bzw.4 bildet den rechten Teil der genannten Trennstelle 6 und die rechte Längsseite des Deckelelementes 3 bildet den linken Teil einer zweiten Trennstelle 6. Die nächstfolgenden Deckelelemente 3 und 4 sind analog ausgebildet, wobei die linke Längsseite des Deckelelementes 3, bzw. 4 die rechte Seite der zweiten Trennstelle 6 bildet und die rechte Längsseite des Deckelelementes 3 das rechte Ende der Bodenabdeckung 2 und einen weiteren eingekreisten Bereich B bildet, welcher in der Fig.4 vergrössert und mit weiteren Einzelheiten dargestellt wird. Mit 12 ist ein Winkelrahmen bezeichnet, welcher die Bodenabdeckung 2 an zwei Längsseiten und einer Querseite abschliesst. Mit 11 sind Teile der Tragkonstruktion der Personenfördereinrichtung 1 bezeichnet. Es besteht eine nicht mit Einzelheiten dargestellte mechanische Verbindung des Winkelrahmens 12 mit der Tragkonstruktion (11) der Personenfördereinrichtung.

Die Einzelheiten des vergrösserten Bereiches A mit der Trennstelle 6.1 zeigen die speziellen Ausbildungen der rechten Längsseite eines Deckelelementes 3 oder Anschlusselementes 5 und der linken Längsseite eines Deckelelementes 4. Die rechte Längsseite des Deckelelementes 3 oder Anschlusselementes 5 weist eine Hohlnut 8 auf mit einer Oeffnung nach rechts, in welche ein elastisches Profil 9 hineingedrückt wird, das sich mit aussenseitig vorstehenden kleinen Absätzen in der Hohlnut 8 verklinkt und aussenseitig kleine Stirnflächen beidseits der Oeffnung umschliesst. Das elastische Profil 9 hat etwa die Form des griechischen Buchsatabens Omega. Das Deckelelement 3, bzw. 4 weist an seiner linken Längsseite eine Nase 10 auf, welche in die Oeffnung des elastischen Profils 9 passt, sowie eine zur Nase 10 nach oben rechtwinklige Anschlagfläche, welche am oberen Seitenschenkel des elastischen Profils 9 anstösst und so jegliche gegenseitige metallische Berührung der Deckelelemente 3 und 4, bzw. Abschlusselement 5 und Deckelelement 4 beim Begehen der Bodenabdeckung 2 verhindern. Dadurch ist auch die Geräuschbildung beim Begehen der Bodenabdeckung 2 weitgehend unterdrückt.

Mittels einer Einrichtung zum Abheben und Abklappen der Deckelelemente 3,4 kann sich ein Monteur Zugang zu den abgedeckten technischen Einrichtungen verschaffen. Dies kann mittels eines nicht dargestellten versenkten Griffes oder eines einsteckbaren Griffes in einem Deckelelement erfolgen. Die Einzelheiten des Bereiches B sind in der vergrösserten Darstellung der Fig.4 gezeigt. Das Mehrfachscharnier 13 weist drei Drehachsen 13.1, 13.2 und 13.3 und vier Scharnierleisten 21,22,23 und 24 auf. Die erste untere Scharnierleiste 21 ist z.B. mittels Schrauben 14 und Muttern 15 am Winkelrahmen 12 befestigt und weist die erste Drehachse 13.1 auf. Die zweite Scharnierleiste 22 ist zwischen der ersten Drehachse 13.1 und der zweiten Drehachse 13.2 frei beweglich angeordnet und die dritte Scharnierleiste 23 ist zwischen den Drehachsen 13.2 und 13.3 frei beweglich angeordnet. Die vierte Scharnierleiste 24 mit der Drehachse 13.3 ist mittels Schraube 8 und Nutmutter 17 an der Längsseite des Deckelelementes 3 befestigt.

Eine Trennstelle, z.B. die zweite Trennstelle 6.2, kann zusätzlich mit einem Scharnier 27 versehen werden. Dies ist in der Fig.11 vergrössert dargestellt. Bei der Trennstelle 6.2 ist an der Unterseite der Deckelelemente 3 und 4 das vorzugsweise über die ganze Deckelbreite sich erstreckende, als sogenanntes Stangenscharnier ausgebildete Scharnier 27 beispielsweise mittels Blindnieten 28, selbstschneidenden Schrauben oder ähnlichem befestigt.

Anhand der Fig.5-10 wird im folgenden die Funktion und Handhabung der erfindungsgemässen Einrichtung erläutert. In diesen Figuren ist zusätzlich eine Zwischen-Deckelelement 19 gezeigt, welches beidseitig für eine Pressfügung ausgebildete Längsseiten aufweist.

Fig.5 und 6: Die Bodenabdeckung 2 wird mittels des vorerwähnten Griffes emporgehoben. Hierbei wird das Scharnier 13 nach oben entfaltet, wobei sich dann die Drehachse 13.2 gerade über den Stockwerkboden 20 befindet. Die linke Trennstelle 6.1 ist bereits etwas gelöst, wobei hier das Anschlusselement 5 im Winkelrahmen 12 belassen wurde, weil die Oeffnung nach Entfernung der übrigen Deckelelemente 3,4 und 19 gross genug wird für einen ungehinderten Zugang zu den technischen Einrichtungen.

Fig.7 : Durch nach rechts ziehen der Deckelelemente 3,4,19 und auflegen der Scharnierleiste 23 auf den Stockwerkboden 20 mit dem Deckelelement 3 löst sich das Deckelelement 4 an der Trennstelle 6.1 vom Anschlusselement 5.

Fig.8: Durch Anheben der zusammengefügten Deckelelemente 4,19,3 öffnet sich auch die Trennstelle 6.2 und die mit dem Scharnier 27 gelenkig verbundenen Deckelelemente 3 und 4 gleiten am Ort der Trennstelle 6.1 beim weiteren Anheben entlang dem Winkelrahmen 12 aus dem Bereich des Balustradenbogens 29 (Fig.1). Dann kann die komplette Bodenabdeckung 2 umgeschwenkt und flach auf den Stockwerkboden 20 gelegt werden.

Fig.9 und 10: Anhand dieser Darstellungen wird gezeigt, dass die Bodenabdeckung 2 mittels einer Stützeinrichtung im geöffneten Zustand in einer vertikalen Position gehalten wird und als Absperrung dienen kann. Hiermit wird ferner ein Stolpern von Personen über abgelegte Deckelelemente der Bodenabdeckung 2 auf dem Stockwerkboden 20 vermieden. Die Stützeinrichtung besteht aus mindestens einer am Winkelrahmen 12 schwenkbar befestigten Strebe 25 und mindestens einem unterseitig an den Deckelelementen 3 und 4 befestigten und die zweite Trennstelle 6.2 überbrückenden und arretierenden Verbindungsprofil 26, in welches die Strebe 25 eingehängt und befestigt werden kann.

Bei Bedarf können die Hohlräume der Hohlprofile für die Deckelelemente 3,4,5,19 zwecks weitergehender Trittschallhemmung ausgeschäumt werden.

Für die erfindungsgemässe Einrichtung können anstelle von Metall-Hohlprofilen auch entsprechend ausgebildete Verbundplatten mit strapazierbarer Trittfläche verwendet werden. Als strapazierbare Trittfläche kann ein rutschhemmender Kunststoff- oder Metallbelag vorgesehen werden.

## Patentansprüche

1. Bodenabdeckung (2) bei einer Personenfördereinrichtung (1), beispielsweise beim oberen und unteren Ende einer Fahrtreppe (1) oder an beiden Enden eines Fahrsteiges, welche die Oeffnung eines unterflur vorhandenen Raumes mit den technischen Einrichtungen der Personenfördereinrichtung (1) hin zum umgebenden, begehbaren Fussboden (20) mittels mindestens eines Deckelelements (3,4,19) bündig verschliesst, mit dem die Oeffnung zwecks Zugang zu den technischen Einrichtungen freigelegt werden kann, wobei eine Einrichtung zum Abheben und Aufklappen der Bodenabdeckung (2) vorhanden ist,
**dadurch gekennzeichnet,**
- **dass** die Bodenabdeckung (2) neben dem Deckelelement (3,4,19) ein Anschlusselement (5) aufweist, und
- **dass** das Deckelelement (3) und das Anschlusselement (5) trennbar sind und an der Fügestelle (6.1) eine schallisolierende Zwischenlage angeordnet ist.

2. Bodenabdeckung nach Anspruch 1,
**dadurch gekennzeichnet,**
**dass** die Einrichtung zum Abheben und Aufklappen ein Mehrfachscharnier (13) mit einer ersten (13.1) zweiten (13.2) und dritten (13.3) Drehachse und mit einer ersten (21), zweiten (22), dritten (23) und vierten (24) Scharnierleiste aufweist.

3. Bodenabdeckung nach Anspruch 1,
**dadurch gekennzeichnet,**
**dass** die isolierende und dichtende Zwischenlage als elastisches Profil (9) in Omegaform ausgebildet und in der Längsseite eines Deckelprofils eingerastet ist.

4. Bodenabdeckung nach Anspruch 2 oder 3,
**dadurch gekennzeichnet,**
**dass** eine Längsseite des Deckelelementes (3) bzw. des Anschlusselementes (5) eine rundliche Hohlnut (8) mit seitlicher Oeffnung aufweist und dass eine Längsseite des Deckelelementes (4) eine in die Oeffnung des elastischen Profils (9) passende Nase (10) aufweist.

5. Bodenabdeckung nach Anspruch 1,
**dadurch gekennzeichnet,**
**dass** eine Stützvorrichtung in der Form einer Strebe (25) und eines eine Trennstelle (6.2) überbrückenden Verbindungsprofils (26) vorhanden ist.

6. Bodenabdeckung nach einem der vorhergehenden Ansprüche,
**dadurch gekennzeichnet,**
**dass** die Deckelelemente (3,4,19) an einer Längsseite Ausbildungen aufweisen, die für eine untrennbare Pressfügung geeignet sind.

7. Bodenabdeckung nach einem der vorhergehenden Ansprüche,
**dadurch gekennzeichnet,**
**dass** eine der Trennstellen (6.1, 6.2) mit einem Scharnier (27) versehen ist.

## Claims

1. Floor cover (2) in conveying equipment (1) for persons, for example at the upper and lower end of an escalator (1) or at both ends of a moving walkway, which flushly closes off, relative to surrounding flooring (20) able to be walked on, the opening of an underfloor space with the technical devices for the conveying equipment (1) for persons by means of at least one cover element (3, 4, 19), by which the opening can be freed for the purpose of access to the technical devices, wherein a device for raising and turning up the floor cover (2) is present, **characterised in that** the floor cover (2) comprises, apart from the cover elements (3, 4, 19), a connecting element (5) and that the cover element (3) and the connecting element (5) are separable and a sound-insulating intermediate layer is arranged at the joint location (6.1).

2. Floor cover according to claim 1, **characterised in that** the device for raising and turning up comprises a multipart hinge (13) with a first (13.1), second (13.2) and third (13.3) rotational axle and with a first (21), second (22), third (23) and fourth (24) hinge strip.

3. Floor cover according to claim 1, **characterised in that** the insulating and sealing intermediate layer is constructed as a resilient profile member (9) in the shape of an omega and is detented in a longitudinal side of one cover profile member (3, 5).

4. Floor cover according to claim 2 or 3, **characterised in that** a longitudinal side of the cover element (3) or connecting element (5) has a rounded-off hollow groove (8) with a lateral opening and that a longitudinal side of the cover element 4) has a nose (10) fitting in the opening of the resilient profile member (9).

5. Floor cover according to claim 4, **characterised in that** a support device in the form of a strut (25) and a connecting profile member (26) bridging over the separating location (6.2) is present.

6. Floor cover according to one of the preceding claims, **characterised in that** the cover elements (3, 4, 19) have, at a longitudinal side, formations which are suitable for a non-separable press joint.

7. Floor cover according to one of the preceding claims, **characterised in that** one of the separating locations (6.1, 6.2) is provided with a hinge (27).

## Revendications

1. Recouvrement de sol (2) pour un dispositif de transport de personnes (1), par exemple aux extrémités supérieure et inférieure d'un escalier mécanique (1) ou aux deux extrémités d'un trottoir roulant, qui ferme en formant une surface plane l'ouverture d'un espace situé sous le sol et contenant les dispositifs techniques du dispositif de transport de personnes (1), jusqu'au sol environnant (20) sur lequel on peut marcher, à l'aide d'au moins un élément formant couvercle (3, 4, 19) grâce auquel on peut dégager ladite ouverture pour accéder aux dispositifs techniques, un dispositif étant prévu pour enlever et soulever le recouvrement de sol (2),
**caractérisé en ce que** le recouvrement de sol (2) comporte, en plus de l'élément formant couvercle (3, 4, 19), un élément de raccord (5),
et **en ce que** l'élément formant couvercle (3) et l'élément de raccord (5) sont séparables et une couche intermédiaire insonorisante est disposée au niveau du point d'assemblage (6.1).

2. Recouvrement de sol selon la revendication 1, **caractérisé en ce que** le dispositif pour l'enlever et le soulever comporte une charnière multiple (13) avec un premier (13.1), un deuxième (13.2) et un troisième (13.3) axe de rotation et avec une première (21), une deuxième (22), une troisième (23) et une quatrième (24) bande de charnière.

3. Recouvrement de sol selon la revendication 1, **caractérisé en ce que** la couche intermédiaire d'insonorisation et d'étanchéité est conçue comme un profilé élastique (9) en forme d'oméga et est encliquetée dans le côté longitudinal d'un profil formant couvercle.

4. Recouvrement de sol selon la revendication 2 ou 3, **caractérisé en ce qu'**un côté longitudinal de l'élément formant couvercle (3) et de l'élément de raccord (5) présente une rainure arrondie (8) à ouverture latérale, et **en ce qu'**un côté longitudinal de l'élément formant couvercle (4) comporte une saillie (10) qui entre de manière ajustée dans l'ouverture du profilé élastique (9).

5. Recouvrement de sol selon la revendication 1, **caractérisé en ce qu'**il est prévu un dispositif de support qui se présente sous la forme d'un montant (25) et d'un profilé de liaison (26) couvrant un point de séparation (6.2).

6. Recouvrement de sol selon l'une des revendications précédentes, **caractérisé en ce que** les éléments formant couvercle (3, 4, 19) présentent, sur un côté longitudinal, des structures qui conviennent pour un assemblage par serrage inséparable.

7. Recouvrement de sol selon l'une des revendications précédentes, **caractérisé en ce que** l'un des points de séparation (6.1, 6.2) est pourvu d'une charnière (27).
